# EUROPÄISCHE PATENTSCHRIFT

(11) **EP 0 985 829 B1**
(45) Veröffentlichungstag und Bekanntmachung des Hinweises auf die Patenterteilung: **06.05.2004**
(21) Anmeldenummer: 99117719.7
(22) Anmeldetag: 08.09.1999
(51) Int. Cl.: F04D 29/62, F04D 29/42, F04D 25/06

(54) **Gebläsegehäuse und Radialgebläse**
Housing for radial blower
Boîtier pour soufflante radial

(30) Priorität: 11.09.1998 DE 19841762
(43) Veröffentlichungstag der Anmeldung: 15.03.2000
(73) Patentinhaber: ebm-papst Mulfingen GmbH & Co.KG, 74673 Mulfingen (DE)
(72) Erfinder: Streng, Gunter, Dipl.-Ing., 74575 Schrozberg (DE); Müller, Rainer, Dipl.-Ing., 74639 Pfahlbach (DE); Bamberger, Berndhard, 97922 Lauda-Unterbalbach (DE)
(74) Vertreter: Patentanwälte Dr. Solf & Zapf

(56) Entgegenhaltungen:
- DE-U- 29 706 216
- GB-A- 837 779
- US-A- 2 923 460
- US-A- 4 165 953
- US-A- 4 902 203
- US-A- 5 281 106

## Beschreibung

Die Erfindung betrifft ein Gehäuse für ein Gebläse, wobei das Gebläse mindestens eine axiale Lufteintrittsöffnung und eine radiale Luftausblasöffnung aufweist und aus einer Gehäusebaugruppe und aus einer Lüfterbaugruppe mit einem Elektromotor und einem Lüfterrad besteht, wobei die Gehäusebaugruppe mindestens ein Trägerteil umfaßt, das im Bereich der axialen Lufteintrittsöffnung angeordnet ist und zur lagernden Aufnahme eines Tragelementes der Lüfterbaugruppe dient. Weiterhin betrifft die Erfindung ein Radialgebläse der vorbeschriebenen Art z.B. US-A-2 923 460.

Ein solches Radialgebläse ist aus dem deutschen Gebrauchsmuster DE-GM 297 06 216 bekannt. Dieses bekannte Gebläse besteht aus zwei mit Lufteinlässen versehenen Seitenteilen und einem die Seitenteile verbindenden Mantel mit Luftauslaß. Das Gebläse ist aus Blech gefertigt. Über beidseitig an den Stirnseiten befestigte, als Tragsterne ausgebildete Trägerteile ist der Elektromotor mit dem Lüfterrad im Innenraum des Gehäuses drehbar gelagert. Das auf der Anschlußseite angeordnete Trägerteil weist eine zentrische Durchführöffnung auf, durch die die Anschlußleitungen für den Elektromotor geführt werden.

Der Erfindung liegt die Aufgabe zugrunde, für ein Gebläsegehäuse der eingangs beschriebenen Art bzw. ein Radialgebläse mit diesem Gehäuse den Herstellungs- und Montageaufwand zu senken.

Diese Aufgabe wird dadurch gelöst, daß die Gehäusebaugruppe mindestens zwei lösbar miteinander verbindbare, die Lufteintrittsöffnung teilende Schalenteile aufweist, wobei das Trägerteil im Montagezustand zwischen den Schalenteilen gehalten ist.

Ein Gebläse mit dem erfindungsgemäßen Gehäuse kann auf diese Weise modular aufgebaut sein, wobei die einzelnen Grundelemente durch einfaches Zusammenstecken und Verclipsen bzw. Verschrauben montiert werden können. Die Montagezeiten können dadurch bedeutend verkürzt werden.

Weiterhin ist es außerordentlich vorteilhaft, wenn das Trägerteil des erfindungsgemäßen Gehäuses mindestens einen mit einem Rahmen des Trägerteils verbundenen Tragarm aufweist, der zur Aufnahme von Anschlußleitungen für den Elektromotor als einseitig offener Kanal, insbesondere als eine U-förmig ausgebildete Strebe, ausgebildet ist, wobei der Rahmen derart von dem Kanal durchbrochen ist, daß die Anschlußleitungen oberhalb einer Deckfläche des Rahmens aus dem Trägerteil herausgeführt werden können. Durch diese Ausbildung kann in montagetechnisch günstiger Weise ein Einfädeln und Durchziehen der Anschlußleitungen für den Elektromotor durch eine zentrische Durchführöffnung des Trägerteils, wie dies bei dem bekannten Radialgebläse notwendig ist, entfallen.

Weitere vorteilhafte Ausführungen der Erfindung sind in den Unteransprüchen und der nachfolgenden Beschreibung enthalten. Anhand eines in den beiliegenden Zeichnungsfiguren dargestellten Ausführungsbeispiels wird die Erfindung näher erläutert. Es zeigen:
- Fig. 1: eine perspektivische Ansicht eines erfindungsgemäßen Radialgebläses mit einem erfindungsgemäßen Gehäuse,
- Fig. 2: eine Seitenansicht (in Richtung der Rotationsachse) des in Fig. 1 dargestellten erfindungsgemäßen Radialgebläses und Gehäuses,
- Fig. 3: einen Axialschnitt entsprechend der Linie III-III durch das in Fig. 2 dargestellte erfindungsgemäße Radialgebläse und Gehäuse,
- Fig. 4: eine perspektivische Ansicht der Lüfterbaugruppe des in Fig. 1 dargestellten erfindungsgemäßen Radialgebläses in einem Zwischenzustand der Montage einschließlich einiger Bestandteile des erfindungsgemäßen Gehäuses,
- Fig. 5: eine perspektivische Ansicht der in Fig. 4 dargestellten Teile des erfindungsgemäßen Radialgebläses in einem weiteren Zwischenzustand der Montage,
- Fig. 6: eine perspektivische Explosionsdarstellung verschiedener Bestandteile des erfindungsgemäßen Gehäuses.

In den verschiedenen Figuren der Zeichnung sind dieselben Teile auch stets mit denselben Bezugszeichen versehen, so daß sie in der Regel auch jeweils nur einmal beschrieben werden.

Die Fig. 1 bis 3 zeigen das erfindungsgemäße Gebläsegehäuse und das erfindungsgemäße Radialgebläse im Montagezustand.

Das dargestellte erfindungsgemäße Gebläse ist als doppelseitig saugendes Radialgebläse mit zwei axialen Lufteintrittsöffnungen 1 und mit einer radialen Luftausblasöffnung 2 ausgebildet. Zwar ist die Erfindung auch auf ein einseitig saugendes Radialgebläse anwendbar, die Vorteile der dargestellten Ausführung bestehen jedoch darin, daß im Vergleich mit einseitg saugenden Radialgebläsen niedrigere Luftgeschwindigkeiten und dadurch ein geräuschärmerer Lauf erzielbar sind.

Das Gebläse besteht aus einer Gehäusebaugruppe und aus einer Lüfterbaugruppe, wobei die Hauptbestandteile der Lüfterbaugruppe ein Elektromotor 3 und ein Lüfterrad 4 sind. Die Gehäusebaugruppe ist ebenfalls mehrteilig aufgebaut. Sie umfaßt zwei Trägerteile 5, die im Bereich der axialen Lufteintrittsöffnungen 1 angeordnet sind und zur lagernden Aufnahme eines Tragelementes 6 der Lüfterbaugruppe dienen. Durch eine bei dem dargestellten doppelseitig saugenden Radialgebläse beidseitige Aufnahme der Lüfterbaugruppe in der Gehäusebaugruppe wird ein optimaler Kraftfluß von der Lüfterbaugruppe auf die Gehäusebaugruppe erzielt. So treten insbesondere in den Trägerteilen 5 keine Kippmomente auf.

Die Erfindung ist insbesondere für eine Ausführung geeignet, bei der wie in der gezeigten Darstellung der Elektromotor 3 als Außenläufermotor ausgebildet ist. Das Tragelement 6 ist in diesem Fall als eine längliche, mit ihren Enden in den Trägerteilen 5 gehalterte Tragachse ausgebildet, auf der einerseits ein Stator 3a des Elektromotors 3 sitzt und andererseits ein Außenläufer 3b drehbar gelagert ist. Dadurch ist eine einfache Steckmontage möglich, wobei ein stabiles und geräuscharmes System gebildet wird.

Wie aus Fig. 1 und 2, aber insbesondere aus der Explosionsdarstellung der Gehäuseeinzelteile in Fig. 6, deutlich wird, weist die Gehäusebaugruppe in montagetechnisch optimierter Ausführung mindestens zwei lösbar miteinander verbindbare, die Lufteintrittsöffnung 1 und die Luftausblasöffnung 2 teilende Schalenteile 7a, 7b auf, und zwar ein oberes Halbschalenteil 7a und ein unteres Halbschalenteil 7b, zwischen denen, wie insbesondere aus der Schnittdarstellung des Gebläses in Fig. 3 deutlich wird, die Trägerteile 5 im Montagezustand gehalten sind. Die Trennstelle des Gehäuses liegt dabei in einer Ebene, die etwa mittig zur Ausblasöffnung 2 und zur Achslage des Motors 3 verläuft. Das erfindungsgemäße Gehäuse besteht in bevorzugter Weise aus Kunststoff, so daß die einzelnen Bestandteile der Gehäusebaugruppe vorteilhafterweise im Spritzgußverfahren hergestellt werden können.

Die Schalenteile 7a, 7b sind in der gezeigten Ausführung über Klammern 8 miteinander verbindbar. Um das obere und das untere Schalenteil 7a, 7b zusammenzuhalten, sind insgesamt vier Klammern 8 angebracht, von denen zwei in der Darstellung gemäß Fig. 1 im hinteren Bereich des Gehäuses und zwei im vorderen Bereich des Gehäuses seitlich der Lufteintrittsöffnungen 1 und der Luftausblasöffnung 2 angeordnet sind. Diese Verbindung stellt eine einfache und robuste technische Lösung dar, die aufgrund dessen, daß zur Montage kein Werkzeug erforderlich und im Reparaturfall eine einfache Demontage möglich ist, als äußerst kostengünstig zu bewerten ist.

Die Trägerteile 5 weisen in strömungstechnisch optimierter Bauweise insbesondere in ihrer Grundgestalt kreisringförmige, verstrebte Rahmen 9 auf. Die Verstrebung ist dabei durch drei sternförmig miteinander verbundene Tragarme 10, 10a gebildet. Die Tragarme 10, 10a verlaufen jeweils von der Mitte des Trägerteils 5 bogenförmig nach außen und sind dort mit dem Rahmen 9 verbunden. Der Raum zwischen Streben und Rahmen 9 des Trägerteils 5 bildet jeweils die Lufteinlaßöffnung 1.

Fig. 4 und 5 zeigen zwei verschiedene Montagezustände des erfindungsgemäßen Gebläses. Wie bereits erwähnt, zeigen die Figuren die Lüfterbaugruppe mit dem Elektromotor 3, aus dem die stehende (nicht rotierende) Tragachse als Tragelement 6 beidseitig herausgeführt ist. Zumindest ein in dem Trägerteil 5 gehaltertes Ende der Tragachse 6 weist dabei einen inneren Führungskanal 11 zur Aufnahme von Anschlußleitungen 12 für den Elektromotor 3 auf. Der Vorteil dieser Kanalführung der Anschlußleitungen 12 besteht in einer verdeckten Leitungsführung. Die Achse ist somit teilweise, von einem Achsende ausgehend, als Hohlachse ausgeführt. Die Anschlußleitungen 12 werden durch den Führungskanal 11 in den Innenraum des Elektromotors 3 zum Stator 3a herangeführt. Die jeweils anderen Enden der Anschlußleitungen 12 enden in einem Klemmenkasten 13, in dem sowohl der bei Wechselstrommotoren erforderliche Betriebskondensator untergebracht ist, als auch eventuell notwendige Sicherungen und ähnliche Bauelemente sowie eine Anschlußklemmleiste 14 zum steckbaren Verbinden eines nicht dargestellten (äußeren) Motoranschlußkabels. Der Klemmenkasten 13 ist auf diese Weise mit Vorteil in die Lüftereinheit integriert, kann aber im Reparaturfall einfach abgenommen werden. Das Motoranschlußkabel braucht dabei vorteilhafterweise weder zur Montage noch zur Demontage durch irgendwelche Öffnungen gezogen zu werden.

Der Klemmenkasten 13 gehört zur Gehäusebaugruppe und ist an einem der Schalenteile 7a, 7b lösbar befestigbar. Zur Befestigung kann eine Schraube vorgesehen sein, die durch eine Öffnung 15 am unteren Teil des Klemmenkastens 13 hindurchgeführt und beispielsweise wie aus Fig. 1 hervorgeht, mit dem unteren Schalenteil 7b verschraubt wird. Die Schraube drückt den Klemmenkasten 13 an seinem unteren Ende an das Schalenteil 7b an. Alternativ sind auch angespritzte Rasthaken denkbar, die in speziell ausgebildete Laschen am Schalenteil 7b einrasten können.

Der Klemmenkasten 13 weist am oberen Rand zur Montage am Schalenteil 7b mindestens einen, in der dargestellten Ausführung zwei Montagezapfen 16 auf (Fig. 4, 5), die in entsprechend angeordnete an das Gebläsegehäuse angespritzte Aufnahmetaschen 17 eingreifen (Fig. 1). Dadurch ist eine einfache Vorfixierung möglich, und zur Befestigung des Klemmenkastens 13 ist nur eine Schraube notwendig.

Auf die beiden Enden der Tragachse sind außerdem, wie dies aus dem oben genannten deutschen Gebrauchsmuster DE-GM 297 06 216 bekannt ist, Elastikelemente 18 aufgesetzt, die zur schwingungsisolierenden Halterung des Elektromotors an den Trägerteilen 5 dienen. Dabei wird das auf der Seite der elektrischen Anschlußleitungen 12 befestigte Elastikelement 18 von diesen Leitungen durchgriffen.

Wie aus der Schnittdarstellung in Fig. 3 deutlich wird, sind die Elastikelemente 18 jeweils einstückig ausgebildet, bestehen jedoch jeweils aus drei axial hintereinanderliegenden Abschnitten 18a, 18b, 18c, und aus zwar einem verdrehfest mit dem Trägerteil 5 verbundendenen Träger-Verbindungs-Abschnitt 18a, einem verdrehfest mit dem Tragelement 6 verbundenen Motor-Verbindungs-Abschnitt 18b sowie einem zwischen den beiden Verbindungsabschnitten 18a, 18b angeordneten elastisch tordierbaren Zwischenabschnitt 18c. Solchermaßen ausgeführte Elastikelemente 18 bewirken eine optimale Schwingungsentkopplung und eine Geräuschreduzierung.

Das jeweilige Elastikelement 18 kann über in Drehrichtung des Elektromotors 3 formschlüssige und dadurch Relativverdrehungen verhindernde Steckverbindungen mit dem Tragelement 6 und/oder mit dem Trägerteil 5 verbunden werden. Durch diese Steckverbindungen wird die Montage erleichtert, da sie ein einfaches Einsetzen des Elektromotors 3 in das Trägerteil 5 ermöglichen. Bezüglich weiterer Einzelheiten wird in vollem Umfang auf das DE-GM 297 06 216 verwiesen.

Eine Baugruppe, bestehend aus dem Elektromotor 3, den daraus herausgeführten Anschlußleitungen 12, die einendig an der im Klemmenkasten 13 befindlichen Anschlußklemmleiste 14 angeschlossen sind, sowie ggf. aus den auf beide Enden der Tragachse aufgesetzten Elastikelementen 18 kann mit Vorteil als vormontierte Einheit in den Montageprozeß wie ein Zulieferteil eingebracht werden. Eine solche Baugruppe kann komplett einem Prüfprozeß unterzogen werden, wobei durch die Trennung in vormontierte Baugruppen die Vorteile der Fertigung in verschiedenen Produktionssstandorten optimal ausgenutzt werden können. Die herausgeführten Anschlußleitungen 12 ermöglichen dabei einen leicht herzustellenden elektrischen Anschluß der Baugruppe.

Auf eine so vormontierte Einheit kann das Lüfterrad 4 montiert werden, indem es auf den Rotor 3b des Elektromotors 3 aufgepreßt wird. Bei der weiteren Montage werden dann die beiden der Gehäusebaugruppe zugehörigen Trägerteile 5 jeweils seitlich auf die beiden Elastikelemente 18 aufgesetzt.

Wie insbesondere Fig. 4, aber auch Fig. 1, zeigen, weist das Trägerteil 5 einen mit dem Rahmen 9 verbundenen Tragarm 10a auf, der zur Aufnahme der Anschlußleitungen 12 für den Elektromotor 3 als einseitig offener Kanal 19, insbesondere als eine U-förmig ausgebildete Strebe, ausgebildet ist. Fig. 1 zeigt die Oberseite, Fig. 4 die Unterseite der Strebe. Bei der Montage können die vom Klemmenkasten 13 ausgehenden und zu den Motorwicklungen führenden Anschlußleitungen 12 in diesen Tragarm 10a eingelegt werden. Der Rahmen 9 ist dabei derart von dem Kanal 19 durchbrochen, daß die Anschlußleitungen 12 oberhalb einer Deckfläche des Rahmens 9 aus dem Trägerteil 5 herausgeführt werden können. Die Anschlußleitungen 12 liegen so im Montagezustand vor äußeren Einflüssen geschützt in dem Kanal 19 des Tragarms 10a, ohne aber dazu irgendwie durch eine Öffnung gefädelt werden zu müssen. Die derart montierte Einheit ist in Fig. 5 dargestellt. Das Radialgebläse kann daher komplett mit den konfektionierten Anschlußleitungen 12 und mit dem Klemmenkasten 13 hergestellt werden, um es dann ohne ein aufwendiges Durchfädeln in das erfindungsgemäße Gehäuse einsetzen zu können. Vorteilhafterweise ist somit eine Trennung in komplette Baugruppen möglich. Da die Anschlußleitungen 12 nach der Montage völlig abgedeckt sind, besteht keine Beschädigungsgefahr und es kann auf einen Überzugsschlauch für die Anschlußleitungen 12 verzichtet werden.

Wie aus den Zeichnungsfiguren 1, 2, 4, 5 hervorgeht, ist der Rahmen 9 des Trägerteils 5 zwar in seiner Grundgestalt kreisförmig, das Trägerteil 5 weist jedoch eine nicht völlig rotationssymmetrische Außenkontur auf. Insbesondere sind in seiner Außenkontur zwei einander diametral gegenüberliegenden Abflachungen 20 vorgesehen. Wie die Zeichnungsfiguren 1 und 6 veranschaulichen, weisen die miteinander verbundenen Schalenteile 7a, 7b im Bereich der Lufteintrittsöffnung 1 eine dieser Außenkontur in der Form angepaßte Innenkontur auf. Die Abflachungen 20 dienen als Montagehilfe, insbesondere zur Zentrierung und für eine verbesserte Orientierung bei der Montage.

Außerdem können an der Peripherie (in der dargestellten ausführung jeweils oben und unten) an jedem Trägerteil 5 Montagezapfen 21 angebracht sein. Diese Montagezapfen 21 dienen sowohl als Positionier- und Montagehilfe beim Einsetzen der vormontierten Einheit zwischen die Schalenteile 7a, 7b als auch der Verdrehsicherung.

Zur Aufnahme der mit den Trägerteilen 5 (und dem Klemmenkasten 13) vormontierten Lüfterbaugruppe ist in den Schalenteilen 7a, 7b eine jeweils die Lufteintrittsöffnung umrandende Nut 22 vorgesehen. Das Trägerteil 5 wird im Montagezustand klemmend in dieser umlaufenden Nut 22 in den Schalenteilen 7a, 7b gehalten. Dies ermöglicht eine einfache Steckmontage ohne zusätzliche Teile. Vorteilhafterweise tritt dabei keine punktuelle Belastung auf, da die Einspannkräfte über Flächen aufgenommen werden. Zur Herstellung der Schalenteile 7a, 7b vorzugsweise verwendbare Spritzwerkzeuge können einfach ausgeführt werden, wobei nur eine Ausziehrichtung für die Spritzwerkzeuge erforderlich ist.

Die Nut 22 kann dabei mit Vorteil mindestens eine, vorteilhafterweise jedoch zwei, z.B. jeweils oben und unten, diametral gegenüberliegende taschenartige Vertiefungen 23 zur Aufnahme der Montagezapfen 21 des Trägerteils 5 aufweisen. Diese Vertiefungen 23 wirken als Verdrehsicherung und können bei der Montage zur Orientierung dienen. Durch die taschenartige Ausbildung der Aufnahmen ist der Montagezapfen 21 nach der Montage vorteilhafterweise nicht mehr sichtbar.

Beim Einsetzen der vormontierten Lüfterbaugruppe in das Gehäuse greift der jeweilige Außenrand des Trägerteils 5 zunächst in die umlaufende Nut 22 des unteren Schalenteils 7b ein, wobei auch die unteren Montagezapfen 21 in die taschenartigen Vertiefungen 23 eingreifen. Danach wird das obere Schalenteil 7a aufgesetzt. Die jeweiligen Außenränder sowie die Montagezapfen 21 des Trägerteils 5 greifen beim Zusammenfügen in die umlaufende Nut 22 bzw. in die taschenartige Vertiefung 23 des oberen Schalenteils 7a.

Zur leichteren Positionierung der beiden Schalenteile 7a, 7b können daran ein oder mehrere Positionierstifte 24 angespritzt sein, die jeweils in korrespondierende Öffnungen 25 im gegenüberliegenden anderen Schalenteil 7b, 7a eingreifen. In der dargestellten Ausführung ist hierzu am oberen Schalenteil 7a an den hinteren Eckbereichen und am unteren Schalenteil 7b an den vorderen Eckbereichen jeweils ein Positionierstift 24 vorgesehen. Dadurch ist es vorteilhafterweise möglich, einen sogenannten Montagefang zu realisieren, d.h. z.B. die Positionierstifte 24 können an der in der Zeichnung dargestellten hinteren Seite des erfindungsgemäßen Gehäuses in die korrespondierenden Öffnungen 25 eingesetzt werden, wobei dann das Gehäuse durch eine Schwenkbewegung geschlossen werden kann, bis auch die auf der Vorderseite befindlichen Positionierstifte 24 in die korrespondierenden Öffnungen 25 eingreifen. Um die Schalenteile 7a, 7b zusammenzuhalten, kann danach - wie bereits oben beschrieben - zwischen ihnen eine Klammerverbindung mittels der in Fig. 6 als Einzelteil gezeigten Klammern 8 hergestellt werden.

Wie bereits aus den vorstehenden Ausführungen hervorgeht, ist die vorliegende Erfindung nicht auf das dargestellte Ausführungsbeispiel beschränkt, sondern umfaßt alle im Sinne der Erfindung gleichwirkenden Mittel und Maßnahmen. Beispielsweise wurde bei der Beschreibung des Klemmenkastens 13 schon angedeutet, daß es möglich ist, die lösbaren Verbindungen zwischen den einzelnen Bauteilen auf andere als die jeweils dargestellte Weise herzustellen (z.B. Rastverbindung anstelle der Schraubverbindung). Der Rahmen 9 des Trägerteils 5 muß in seiner Grundgestalt nicht kreisförmig ausgebildet sein. Des weiteren muß die Teilungsebene zwischen den Schalenteilen 7a, 7b der Gehäusebaugruppe nicht in der dargestellten Weise verlaufen. Durch die beschriebenen Abflachungen 20 ist es z.B. leicht möglich, daß die Teilungsebene außermittig verläuft. Auch eine Anwendung der Erfindung auf eine Ausführung mit einem Innenläufermotor ist bedarfsweise möglich.

Weiterhin sind dem Fachmann vielfache Möglichkeiten zur weiteren Ausgestaltung der Erfindung gegeben. So zeigt beispielsweise Fig. 1, daß sich seitlich am Klemmenkasten 13 ein Kabelkanalstück 26 befindet, das sich im weiteren radial an den durch den U-förmige Tragarm 10a gebildeten Kanal 19 des Trägerteils 5 anschließt. Durch dieses Kabelkanalstück 26 wird eine vollständige Überdeckung der Anschlußleitungen 12 gewährleistet, so daß sowohl ein mechanischer Schutz als auch ein Berührungsschutz sichergestellt ist. Durch diese vorteilhafte verdeckte Leitungsführung ist auch hier keine Isolation der Anschlußleitungen mittels eines zusätzlichen Schlauches nötig. Außerdem zeigt Fig. 1, daß sich im Bereich der Ausblasöffnung 2 zur Unterdrückung von Ausblasgeräuschen eine bogenförmig angeordnete Zunge 27 befindet, die den Saugraum vom Druckraum trennt.

### Bezugszeichen

- 1: Lufteintrittsöffnung
- 2: Luftausblasöffnung
- 3: Elektromotor
- 3a: Stator von 3
- 3b: Rotor von 3
- 4: Lüfterrad
- 5: Trägerteil
- 6: Tragelement (Achse)
- 7a: oberes Schalenteil
- 7b: unteres Schalenteil
- 8: Klammer
- 9: Rahmen von 5
- 10: Tragarm
- 10a: Tragarm mit 19
- 11: Führungskanal in 5
- 12: Anschlußleitungen
- 13: Klemmenkasten
- 14: Anschlußklemmleiste in 13
- 15: Öffnung in 13
- 16: Montagezapfen an 13
- 17: Aufnahmetaschen für 16
- 18: Elastikelement
- 18a: Träger-Verbindungs-Abschnitt von 18
- 18b: Motor-Verbindungs-Abschnitt von 18
- 18c: Zwischenabschnitt von 18
- 19: Kanal
- 20: Abflachung an 9
- 21: Montagezapfen an 9
- 22: Nut in 7a, 7b
- 23: Vertiefung in 22
- 24: Positionierstift
- 25: Positionieröffnung
- 26: Kabelkanalstück
- 27: Zunge

## Patentansprüche

1. Gehäuse für ein Gebläse, wobei das Gebläse mindestens eine axiale Lufteintrittsöffnung (1) und eine radiale Luftausblasöffnung (2) aufweist und aus einer Gehäusebaugruppe und aus einer Lüfterbaugruppe mit einem Elektromotor (3) und einem Lüfterrad (4) besteht, wobei die Gehäusebaugruppe mindestens ein Trägerteil (5) umfaßt, das im Bereich der axialen Lufteintrittsöffnung (1) angeordnet ist und zur lagernden Aufnahme eines Tragelementes (6) der Lüfterbaugruppe dient,
**dadurch gekennzeichnet, daß** die Gehäusebaugruppe mindestens zwei lösbar miteinander verbindbare, die Lufteintrittsöffnung (1) teilende Schalenteile (7a, 7b) aufweist, wobei das Trägerteil (5) im Montagezustand zwischen den Schalenteilen (7a, 7b) gehalten ist.

2. Gehäuse nach Anspruch 1,
**dadurch gekennzeichnet, daß** der Elektromotor (3) als Außenläufermotor ausgebildet ist, wobei das Tragelement (6) als eine längliche, zumindest mit einem ihrer Enden in dem Trägerteil (5) gehalterte Tragachse ausgebildet ist, auf der einerseits ein Stator (3a) des Elektromotors (3) sitzt und andererseits ein Außenläufer drehbar gelagert ist.

3. Gehäuse nach Anspruch 1 oder 2,
**dadurch gekennzeichnet, daß** das Trägerteil (5) im Montagezustand klemmend in einer die Lufteintrittsöffnung (1) umrandenden Nut (22) in den Schalenteilen (7a, 7b) gehalten ist.

4. Gehäuse nach einem oder mehreren der Ansprüche 1 bis 3,
**dadurch gekennzeichnet, daß** die Schalenteile (7a, 7b) über Klammern (8) lösbar miteinander verbindbar sind.

5. Gehäuse nach einem oder mehreren der Ansprüche 1 bis 4,
**dadurch gekennzeichnet, daß** das Trägerteil (5) einen, insbesondere in seiner Grundgestalt kreisringförmigen, verstrebten Rahmen (9) aufweist, wobei die Verstrebung durch, vorzugsweise drei, sternförmig miteinander verbundene Tragarme (10, 10a) gebildet ist.

6. Gehäuse mit einem Trägerteil (5) zur lagernden Aufnahme eines Tragelementes (6) einer Lüfterbaugruppe eines Gebläses, insbesondere nach einem oder mehreren der Ansprüche 1 bis 5,
**dadurch gekennzeichnet, daß** das Trägerteil (5) mindestens einen mit einem/dem Rahmen (9) verbundenen Tragarm (10a) aufweist, der zur Aufnahme von Anschlußleitungen (12) für einen/den Elektromotor (3) als einseitig offener Kanal (19), insbesondere als eine U-förmig ausgebildete Strebe, ausgebildet ist, wobei der Rahmen (9) derart von dem Kanal (19) durchbrochen ist, daß die Anschlußleitungen (12) oberhalb einer Deckfläche des Rahmens (9) aus dem Trägerteil (5) herausgeführt werden können.

7. Gehäuse nach einem oder mehreren der Ansprüche 2 bis 6,
**dadurch gekennzeichnet, daß** ein in dem Trägerteil (5) gehaltertes Ende der Tragachse einen inneren Führungskanal (11) zur Aufnahme von Anschlußleitungen (12) für den Elektromotor (3) aufweist.

8. Gehäuse nach einem oder mehreren der Ansprüche 1 bis 7,
**dadurch gekennzeichnet, daß** das Trägerteil (5) eine nicht rotationssymmetrische Außenkontur, insbesondere eine Kontur mit zwei einander diametral gegenüberliegenden Abflachungen (20), und die miteinander verbundenen Schalenteile (7a, 7b) im Bereich der Lufteintrittsöffnung (1) eine dieser Außenkontur in der Form angepaßte Innenkontur aufweisen.

9. Gehäuse nach einem oder mehreren der Ansprüche 1 bis 8,
**dadurch gekennzeichnet, daß** das Trägerteil (5) mindestens einen peripher angeordneten Montagezapfen (21) und mindestens eines der Schalenteile (7a, 7b) eine Aufnahme (23) für diesen Montagezapfen aufweist.

10. Gehäuse nach Anspruch 9,
**dadurch gekennzeichnet, daß** die Aufnahme (23) für den Montagezapfen (21) als taschenartige Vertiefung in der die Lufteintrittsöffnung (1) umrandenden Nut (22) ausgebildet ist.

11. Gehäuse nach einem oder mehreren der Ansprüche 1 bis 10,
**dadurch gekennzeichnet, daß** mindestens eines der Schalenteile (7a, 7b) mindestens einen Positionierstift (24) und das andere Schalenteil (7b, 7a) mindestens eine korrespondierende, zur Aufnahme des Positionierstiftes (24) bestimmte Positionieröffnung (25) aufweist.

12. Gehäuse nach einem oder mehreren der Ansprüche 1 bis 11,
**dadurch gekennzeichnet, daß** die Gehäusebaugruppe einen an einem der Schalenteile (7a, 7b) lösbar befestigbaren Klemmenkasten (13) zur Aufnahme einer Anschlußklemmleiste (14) umfaßt, wobei die Anschlußklemmleiste (14) zur Verbindung eines (äußeren) elektrischen Anschlußkabels mit (inneren) Anschlußleitungen (12) des Elektromotors (3) dient.

13. Gehäuse nach Anspruch 12,
**dadurch gekennzeichnet, daß** der Klemmenkasten (13) mindestens einen Montagezapfen (16) und eines der Schalenteile (7b) mindestens eine Aufnahmetasche (17) für diesen Montagezapfen (16) aufweist.

14. Gehäuse nach Anspruch 12 oder 13,
**dadurch gekennzeichnet, daß** die Anschlußleitungen (12) des Elektromotors (3) zwischen dem Klemmenkasten (13) und dem Trägerteil (5) in einem Kabelkanalstück (26) geführt sind.

15. Gehäuse nach einem oder mehreren der Ansprüche 1 bis 14,
**dadurch gekennzeichnet, daß** das Tragelement (6) der Lüfterbaugruppe über ein einstückiges Elastikelement (18) mit dem Trägerteil (5) verbunden ist, wobei das Elastikelement (18) aus drei axial hintereinanderliegenden Abschnitten (18a, 18b, 18c) besteht, und zwar einem verdrehfest mit dem Trägerteil (5) verbundendenen Träger-Verbindungs-Abschnitt (18a), einem verdrehfest mit dem Tragelement (6) verbundenen Motor-Verbindungs-Abschnitt (18b) sowie einem zwischen den beiden Verbindungsabschnitten (18a, 18b) angeordneten elastisch verformbaren Zwischenabschnitt (18c).

16. Gehäuse nach Anspruch 15,
**dadurch gekennzeichnet, daß** das Elastikelement (18) über in Drehrichtung des Elektromotors (3) formschlüssige und dadurch Relativverdrehungen verhindernde Steckverbindungen mit dem Tragelement (6) und/oder mit dem Trägerteil (5) verbunden ist.

17. Gebläse mit einem Gehäuse nach einem oder mehreren der Ansprüche 12 bis 16,
**gekennzeichnet durch** eine vormontierte Baugruppe, bestehend aus dem Elektromotor (3) mit der aus dem Elektromotor (3) herausgeführten Tragachse, die teilweise, von einem Achsende ausgehend, als Hohlachse ausgeführt ist, wobei der innere Führungskanal (11) der Tragachse die Anschlußleitungen (12) für den Elektromotor (3) aufnimmt, die einendig an der im Klemmenkasten (13) befindlichen Anschlußklemmleiste (14) angeschlossen sind.

18. Gebläse nach Anspruch 17,
**dadurch gekennzeichnet, daß** die vormontierten Baugruppe zusätzlich Elastikelemente (18) umfaßt, die zur schwingungsisolierenden Halterung des Elektromotors (3) auf beide Enden der Tragachse aufgesetzt sind, wobei das auf der Kabelseite befestigte Elastikelement (18) von den Anschlußleitungen (12) durchgriffen wird.

19. Gebläse mit einem Gehäuse nach einem oder mehreren der Ansprüche 1 bis 16 oder nach Anspruch 17 oder 18,
**gekennzeichnet durch** eine Ausbildung als doppelseitig saugendes Radialgebläse mit zwei axialen Lufteintrittsöffnungen (1) und zwei Trägerteilen (5) im Bereich dieser Lufteintrittsöffnungen (1).

## Claims

1. Housing for a blower, the blower having at least one axial air-inlet opening (1) and one radial air-outlet opening (2) and comprising a housing sub-assembly, and an impeller sub-assembly having an electric motor (3) and an impeller (4), the housing sub-assembly comprising at least one carrier part (5) which is arranged in the region of the axial air-inlet opening (1) and which is used to receive and act as a mounting for a supporting member (6) of the impeller sub-assembly, **characterised in that** the housing sub-assembly has at least two shell parts (7a, 7b) which can be releasably connected together and which split the air-inlet opening (1), the carrier part (5) being held between the shell-parts (7a, 7b) in the assembled state.

2. Housing according to claim 1, **characterised in that** the electric motor (3) is in form of an external-rotor motor, the supporting member (6) being in the form of an elongated support shaft which is mounted in the carrier part (5) at at least one of its ends and on which, on the one hand a stator (3a) of the electric motor (3) is seated and on the other hand an external rotor is mounted to rotate.

3. Housing according to claim 1 or 2, **characterised in that**, in the assembled state, the carrier part (5) is held in the shell parts (7a, 7b) with a clamping action in a groove (22) which borders the air-inlet opening (1).

4. Housing according to any of claims 1 to 3, **characterised in that** the shell parts (7a, 7b) can be releasably connected together by clips (8).

5. Housing according to any of claims 1 to 4, **characterised in that** the carrier part (5) has a strutted frame (9) of which the basic configuration is, in particular, annular, the strutting being formed by carrier arms (10, 10a), of which there are preferably three, which are connected together in a star shape.

6. Housing having a carrier part (5) to receive and act as a mounting for a supporting member (6) of an impeller sub-assembly of a blower, particularly according to any of claims 1 to 5, **characterised in that** the carrier part (5) has at least one carrier arm (10a) connected to a/the frame (9), which carrier arm (10a) is in the form of a channel (19) open on one side, and in particular in the form of a strut formed to a U-shape, to receive connecting leads for an/the electric motor (3), the frame (9) being pierced by the channel (19) in such a way that the connecting leads (12) can be run out of the carrier part (5) above an outer surface of the frame (9).

7. Housing according to any of claims 2 to 6, **characterised in that** an end of the support shaft which is mounted in the carrier part (5) has an internal guiding passage (11) to receive connecting leads (12) for the electric motor (3).

8. Housing according to any of claims 1 to 7, **characterised in that** the carrier part (5) has an external contour which is not symmetrical in rotation, and particularly an external contour which has two diametrically opposed flats (20), and the shell parts (7a, 7b) which are connected together have, in the region of the air-inlet opening (1), an internal contour which is matched to this external contour.

9. Housing according to any of claims 1 to 8, **characterised in that** the carrier part (5) has at least one peripherally arranged assembly lug (21) and at least one of the shell parts (7a, 7b) has a receptacle for this assembly lug.

10. Housing according to claim 9, **characterised in that** the receptacle (23) for the assembly lug (21) is in the form of a pocket-like depression in the groove (22) bordering the air-inlet opening (1).

11. Housing according to any of claims 1 to 10, **characterised in that** at least one of the shell parts (7a, 7b) has at least one locating pin (24) and the other shell part (7b, 7a) has at least one corresponding locating opening intended to receive the locating pin (24).

12. Housing according to any of claims 1 to 11, **characterised in that** the housing sub-assembly comprises a terminal box (13), which can be releasably fastened to one of the shell parts (7a, 7b), to receive a connecting terminal strip (14), the connecting terminal strip (14) being used to connect an (external) electrical connecting cable to (internal) connecting leads (12) belonging to the electric motor (3).

13. Housing according to claim 12, **characterised in that** the terminal box (13) has at least one assembly lug (16) and one of the shell parts (7a, 7b) has at least one receiving pocket (17) for this assembly lug (16).

14. Housing according to claim 12 or 13, **characterised in that** the connecting leads (12) of the electric motor (3) are run between the terminal box (13) and the carrier part (5) in a piece of cable ducting (26).

15. Housing according to any of claims 1 to 14, **characterised in that** the supporting member (6) of the impeller sub-assembly is connected to the carrier part (5) via a one-piece elastic member (18), the elastic member (18) comprising three sections (18a, 18b, 18c) situated one behind the other, namely a carrier-connecting section (18a) which is connected to be secure against torsion to the carrier part (5), a motor-connecting section (18b) which is connected to be secure against torsion to the supporting member (6), and an elastically deformable intermediate section (18c) which is arranged between the two connecting sections (18a, 18b).

16. Housing according to claim 15, **characterised in that** the elastic member (18) is connected to the supporting member (6) and/or to the carrier part (5) by plug-in connections which are positively interengaged in the direction of rotation of the electric motor (3) and which thus prevent any relative rotation.

17. Blower having a housing according to any of claims 12 to 16, **characterised by** a pre-assembled sub-assembly comprising the electric motor (3) having the supporting shaft which runs out of the electric motor (3) and which is partly, starting from one end of the shaft, in the form of a hollow shaft, the internal guiding passage (11) in the supporting shaft receiving the connecting leads (12) for the electric motor (3) which are connected at one end to the connecting terminal strip (14) situated in the terminal box (14).

18. Blower according to claim 17 , **characterised in that** the pre-assembled sub-assembly also comprises elastic members (18) which are fitted at both ends of the supporting shaft to provide a mounting for the electric motor (3) which gives insulation against vibration, the elastic member (18) which is fixed in place at the cabled end having the connecting leads (12) passing through it.

19. Blower having a housing according to any of claims 1 to 16 or according to claim 17 or 18, **characterised in that** it is in the form of a double-entry centrifugal blower having two axial air-inlet openings (1) and two carrier parts (5) in the region of these air-inlet openings (1).

## Revendications

1. Carcasse pour machine soufflante, la machine soufflante comprenant au
moins une ouverture d'entrée d'air axiale (1) et une sortie de soufflage d'air radiale (2) et étant composée d'un sous-ensemble carcasse et d'un sous-ensemble ventilateur qui comprend un moteur électrique (3) et une roue de ventilateur (4), le sous-ensemble carcasse comprenant au moins une partie de support (5) qui est disposée dans la région de l'ouverture d'entrée d'air axiale (1) et sert à recevoir et à porter un élément porteur (6) du sous-ensemble ventilateur,
**caractérisée en ce que** le sous-ensemble carcasse comprend au moins deux parties de coquille (7a, 7b) pouvant être reliées l'une à l'autre de façon démontable et qui divisent l'ouverture d'entrée d'air (1), la partie de support (5) étant tenue entre les parties de coquille (7a, 7b) dans l'état de montage.

2. Carcasse selon la revendication 1,
**caractérisée en ce que** le moteur électrique (3) est constitué par un moteur à rotor extérieur, l'élément porteur (6) étant constitué par un axe porteur allongé, tenu au moins par une de ses extrémités dans la partie de support (5) et sur lequel, d'une part, prend appui un stator (3a) du moteur (3) et, d'autre part un rotor extérieur est monté rotatif.

3. Carcasse selon la revendication 1 ou 2,
**caractérisée en ce que**, dans l'état de montage, la partie de support (5) est tenue avec effet de coincement dans une rainure (22) des parties de coquille (7a, 7b) qui borde l'ouverture d'entrée d'air (1).

4. Carcasse selon une ou plusieurs des revendications 1 à 3,
**caractérisée en ce que** les parties de coquille (7a, 7b) peuvent être assemblées l'une à l'autre de façon démontable au moyen d'agrafes (8).

5. Carcasse selon une ou plusieurs des revendications 1 à 4,
**caractérisée en ce que** la partie de support (5) comprend un cadre (9), contreventé, en particulier en forme de couronne de cercle dans sa configuration de base, le contreventement étant formé par des bras porteurs (10, 10a), de préférence au nombre de trois, assemblés entre eux en forme d'étoile.

6. Carcasse comprenant une partie de support (5) destinée à recevoir et à porter
un élément porteur (6) d'un sous-ensemble ventilateur appartenant à une machine soufflante, en particulier selon une ou plusieurs des revendications 1 à 5,
**caractérisée en ce que** la partie de support (5) comprend au moins un bras porteur (10a) relié à un cadre ou au cadre (9) et qui est réalisé sous la forme d'un canal (19) ouvert d'un côté pour recevoir des lignes de connexion (12) pour un moteur électrique ou pour le moteur électrique (3), en particulier sous la forme d'une entretoise en forme de U, le cadre (9) étant transpercé par le canal (19) de manière que les lignes de connexion (12) puissent être sorties de la partie de support (5) en passant par-dessus une surface de recouvrement du cadre (9).

7. Carcasse selon une ou plusieurs des revendications 2 à 6,
**caractérisée en ce qu'**une extrémité de l'axe porteur qui est tenue dans la partie de
support (5) présente un canal de guidage intérieur (11) destiné à loger des lignes de connexion (12) pour le moteur électrique (3).

8. Carcasse selon une ou plusieurs des revendications 1 à 7,
**caractérisée en ce que** la partie de support (5) possède un contour extérieur qui n'est pas de révolution, en particulier un contour comprenant deux méplats (20) diamétralement opposés l'un à l'autre et les parties de coquille (7a, 7b) assemblées l'une à l'autre présentent, dans la région de l'ouverture d'entrée d'air (1), un contour intérieur qui est adapté à ce contour extérieur par sa forme.

9. Carcasse selon une ou plusieurs des revendications 1 à 8,
**caractérisée en ce que** la partie de support (5) présente au moins un tenon de montage (21) disposé à la périphérie et au moins une des parties de coquille (7a, 7b) présente un logement (23) pour ce tenon de montage.

10. Carcasse selon la revendication 9,
**caractérisée en ce que** le logement (23) prévu pour le tenon de montage (21) est constitué par un creux en forme de poche ménagé dans la rainure (22) qui borde l'ouverture d'entrée d'air (1).

11. Carcasse selon une ou plusieurs des revendications 1 à 10,
**caractérisée en ce qu'**au moins une des parties de coquille (7a, 7b) comprend au moins une cheville de positionnement (24) et l'autre partie de coquille (7b, 7a) comprend au moins une ouverture de positionnement correspondante (25), destinée à recevoir la cheville de positionnement (24).

12. Carcasse selon une ou plusieurs des revendications 1 à 11,
**caractérisée en ce que** le sous-ensemble carcasse comprend une boîte à bornes (13) qui peut être fixée de façon démontable à une des parties de coquille (7a, 7b) et qui est destinée à loger une barre à bornes de connexion (14), la barre à bornes de connexion (14) servant à connecter un câble de connexion électrique (extérieur) à des lignes de connexion (intérieures) (12) du moteur électrique (3).

13. Carcasse selon la revendication 12,
**caractérisée en ce que** la boîte à bornes (13) comprend au moins un tenon de montage (16) et une des parties de coquille (7b) présente au moins une poche de réception (17) pour ce tenon de montage (16).

14. Carcasse selon la revendication 12 ou 13,
**caractérisée en ce que** les lignes de connexion (12) du moteur électrique (3) sont passées entre la boîte à bornes (13) et la partie de support (5) dans une partie de canal de câble (26).

15. Carcasse selon une ou plusieurs des revendications 1 à 14,
**caractérisée en ce que** l'élément porteur (6) du sous-ensemble ventilateur est relié à la partie de support (5) par l'intermédiaire d'un élément élastique (18) en une seule pièce, l'élément élastique (18) comprenant trois segments (18a, 18b, 18c) qui sont situés axialement l'un à la suite de l'autre, et, à savoir, un segment d'assemblage du support (18a) relié solidairement en rotation à la partie de support (5), un segment (18b) d'assemblage du moteur qui est relié solidairement en rotation à l'élément porteur (6), ainsi qu'un segment intermédiaire (18c) élastiquement déformable, disposé entre les deux segments d'assemblage (18a, 18b).

16. Carcasse selon la revendication 15,
**caractérisée en ce que** l'élément élastique (18) est relié à l'élément porteur (6) et/ou à la partie de support (5) au moyen d'assemblages à emboîtement, qui opèrent par complémentarité de forme dans la direction de la rotation du moteur électrique (3) et qui résistent de ce fait à des rotations relatives.

17. Machine soufflante comprenant une carcasse selon une ou plusieurs des revendications 12 à 16,
**caractérisée par** un sous-ensemble prémonté, composé d'un moteur électrique (3), avec l'axe porteur qui émerge du moteur électrique (3) et qui est réalisé partiellement sous la forme d'un axe creux, à partir d'une extrémité de l'axe, le canal de guidage intérieur (11) de l'axe porteur recevant les lignes de connexion (12) pour le moteur électrique (3), qui sont connectées, à une extrémité, à la barre à bornes de connexion (14) qui se trouve dans la boîte à bornes (13).

18. Machine soufflante selon la revendication 17,
**caractérisée en ce que** le sous-ensemble prémonté comprend en supplément des éléments élastiques (18) qui sont montés sur les deux extrémités de l'axe porteur pour assurer un maintien du moteur électrique (3) qui isole des vibrations, l'élément élastique (18) fixé sur le côté câble étant traversé par les lignes de connexion (12).

19. Machine soufflante comprenant une carcasse selon une ou plusieurs des revendications 1 à 16 ou selon la revendication 17 ou 18,
**caractérisée en ce qu'**elle est constituée par une machine soufflante radiale aspirant par les deux côtés, munie de deux ouvertures d'entrée d'air axiales (1) et de deux parties de support (5) dans la région de ces ouvertures d'entrée d'air axiales (1).
